# EUROPÄISCHE PATENTSCHRIFT

(11) **EP 0 308 607 B1**
(45) Veröffentlichungstag und Bekanntmachung des Hinweises auf die Patenterteilung: **16.09.1992**
(21) Anmeldenummer: 88111462.3
(22) Anmeldetag: 16.07.1988
(51) Int. Cl.: B61D 19/00

(54) **Betätigungseinrichtung für eine bewegliche Seitenwand oder Abschnitte einer Seitenwand eines gedeckten Güterwagens**
Control device for movable side walls or parts thereof in a closed wagon
Dispositif de commande pour une paroi latérale mobile ou des segments de parois d'un wagon couvert

(30) Priorität: 24.09.1987 DE 3732143
(43) Veröffentlichungstag der Anmeldung: 29.03.1989
(73) Patentinhaber: Linke-Hofmann-Busch Waggon-Fahrzeug- Maschinen GmbH, D-38239 Salzgitter (DE)
(72) Erfinder: Asche, Günter, D-3325 Lengede (DE); Kuppe, Gerhard, D-3321 Lesse (DE); Schmidt, Walter, D-3320 Salzgitter 1 (DE)

(56) Entgegenhaltungen:
- WO-A-83/02922
- DE-C- 3 413 506
- FR-A- 2 585 654
- GB-A- 154 730

## Beschreibung

Die Erfindung betrifft eine Betätigungseinrichtung für eine bewegliche Seitenwand oder Abschnitte einer Seitenwand eines gedeckten Eisenbahngüterwagens nach dem Oberbegriff des Anspruchs 1.

Aus der DE-A-35 27 325 ist ein gattungsgemäßer gedeckter Eisenbahngüterwagen bekannt, bei dem das Öffnen und Schließen der Seitenwand oder eines Abschnittes der Seitenwand durch zugeordnete Stellmittel für den Seitenwand-Schrägbereich und das flexible Wandteil erfolgt. Die Stellmittel sind durch ein gemeinsames Betätigungsmittel betätigbar, wobei zum Öffnen der Seitenwand das Stellmittel für den Seitenwand-Schrägbereich diesen hochschwenkt und zugleich das flexible Wandteil in Richtung auf seine Anlenkung am Seitenwand-Schrägbereich verbringt. Bei Bedarf ist eine abklappbare Ladebordwand vorgesehen, die den Boden des Eisenbahngüterwagens überragt und die Ladung und deren seitliche Ladebegrenzung festlegt.

Der Erfindung liegt daher die Aufgabe zugrunde, für die Betätigung und das Verstellen einer gattungsgemäßen Seitenwand oder eines Abschnittes einer Seitenwand eines Eisenbahngüterwagens eine Betätigungseinrichtung zu schaffen und derart auszubilden, daß das Betätigen und Verstellen der Seitenwand oder der Abschnitte der Seitenwand bei geringem Zeit- und Kraftaufwand sicher und manuell durchführbar ist.

Diese Aufgabe wird durch die im Anspruch 1 gekennzeichnete Betätigungseinrichtung gelöst.

Zweckmäßige Ausgestaltungen und Weiterbildungen des Gegenstandes der Erfindung sind in den Unteransprüchen angegeben.

Ein Ausführungsbeispiel der Erfindung wird mit Bezug auf die Zeichnung näher beschrieben. Die Zeichnung zeigt in
- Fig. 1: eine Längsansicht eines Eisenbahngüterwagens mit einer erfindungsgemäßen Betätigungseinrichtung;
- Fig. 2: eine Seitenansicht der Betätigungseinrichtung einerseits bei geschlossener und andererseits bei geöffneter Seitenwand;
- Fig. 3: eine Seitenansicht der Betätigungseinrichtung einerseits bei geschlossener und andererseits bei geöffneter Seitenwand für einen Eisenbahngüterwagen nach Fig. 2 mit zusätzlicher verschwenkbarer Ladebordwand in teilweise geschnittener Darstellung;
- Fig. 4: eine schematische Darstellung der Getriebekette zur Betätigung der Ladebordwand für den Eisenbahngüterwagen nach Fig. 3.

Der Eisenbahngüterwagen gemäß Fig. 1 bis Fig. 4 weist feste Stirnwände 1, ein festes Dach 2, einen festen Boden 3 und auf jeder Längsseite eine öffnungsfähige Seitenwand 4 oder öffnungsfähige Abschnitte einer Seitenwand 4 auf. Die Stirnwände 1 tragen dabei, je nach Bauweise und zu überbrückender freier Länge, das Dach 2 mit oder ohne eine zusätzliche Abstützung 5. Die das Dach 2 seitlich begrenzenden Dachholme 6 sind gegenüber der zugeordneten Seitenwand 4 nach innen zur vertikalen Längsmittelebene des Eisenbahngüterwagens versetzt angeordnet. Die Seitenwand 4 weist oben einen den Versatz zwischen der Seitenwand 4 und dem Dach 2 überbrückenden zum Dach 2 hin nach oben aufschwenkbaren Seitenwand-Schrägbereich 7 auf, der durch seine angepaßte Außenkontur den zulässigen Regellichtraum (Lichtraumprofil) weitgehenst ausschöpft und einen großen Ladequerschnitt ermöglicht. Die Seitenwand 4 wird durch den Seitenwand-Schrägbereich 7 und ein senkrechtes flexibles Wandteil 8 gebildet.

Der Seitenwand-Schrägbereich 7 ist an seinem dachseitigen Ende am Dachholm 6 des Daches 2 schwenkbar angeordnet. Am anderen Ende trägt der Seitenwand-Schrägbereich 7 das flexible Wandteil 8, das seinerseits in Richtung und in bezug auf seine Anlenkung 9 höhenverstellbar ausgebildet ist. Die Betätigung und das Verstellen der Seitenwand 4 erfolgt über getrennte Stellmittel 10 und 11 für das Verschwenken des Seitenwand-Schrägbereiches 7 mittels Stellmittel 10 einerseits und des flexiblen Wandteils 8 mittels Stellmittel 11 andererseits. Die Stellmittel 10 und 11 sind durch ein gemeinsames Betätigungsmittel 12 beaufschlagbar.

Das Stellmittel 10 zum Verschwenken des Seitenwand-Schrägbereiches 7 weist eine Druckstange 13 auf, die einerseits am Seitenwand-Schrägbereich 7 angelenkt ist und, nach unten weisend, andererseits auf einer Stellspindel 14 längsverschieblich höhenverstellbar gehalten und geführt ist. Die Stellspindel 14 ist an der Stirnwand 1 gelagert und an ihrem einen Ende mit einem Antriebsgetriebe 15 verbunden, das eine Antriebswelle 16 aufweist, die in günstiger Griffhöhe für das Bedienungspersonal angeordnet und betätigbar ist.

Das flexible Wandteil 8 ist am unteren Rand des Seitenwand-Schrägbereiches 7 befestigt und weist mindestens einen Seilzug 17 auf, der am unteren Bereich des flexiblen Wandteiles befestigt und an diesem geführt ist. Am Seitenwand-Schrägbereich 7 ist für jeden Seilzug 17 mindestens eine Umlenkrolle 18 angeordnet, die den Seilzug 17 aus der Vertikalen in Richtung auf die Stirnwand 1 umlenkt. Am stirnseitigen Ende des Seitenwand-Schrägbereiches 7 ist eine weitere Umlenkrolle 18 angeordnet, die den Seilzug bzw. die Seilzüge 17 zu einer wagen- und ortsfesten Umlenkrolle 19 umlenken, die den Seilzug 17 bzw. die Seilzüge 17 wieder vertikal in die Ebene der Stirnwand 1 und in dieser Ebene betätigbar umlenkt. Das andere Ende des Seilzuges 17 bzw. der Seilzüge 17 ist am Seitenwand-Schrägbereich 4 befestigt.

Zum Öffnen der Seitenwand 4 oder des Abschnittes der Seitenwand 4 wird nach Lösen der Befestigungen für das flexible Wandteil 8 die Antriebswelle 16 manuell mit Hilfe einer Kurbel oder mittels Drehschrauber beaufschlagt und treibt das Antriebsgetriebe 15 an, das seinerseits die Stellspindel 14 in Drehung versetzt. Die Druckstange 13 wird auf der Stellspindel 4 höhenverschieblich geführt und bewegt nach oben. Über die gelenkige Anlenkung im Seitenwand-Schrägbereich 7 wird dieser um seine Anlenkung 9 am Dach 2 aufgeschwenkt. Gleichermaßen mit dem Seitenwand-Schrägbereich 7 wird die an diesem angeordnete Befestigung 20 für den Seilzug 17 bzw. die Seilzüge 17 angehoben, womit sich der Abstand zwischen der Umlenkrolle 19 und der Befestigung 20 und der Abstand zwischen der Umlenkrolle 19 und der Ebene der Umlenkrollen 18 vergrößert. Um das Maß der vergrößerten Abstände verkürzt sich der Teil des an dem flexiblen Wandteil 8 geführten Seilzuges 17 und verstellt das flexible Wandteil 8 in Richtung auf seine Anlenkung der Höhe nach, bei Beanspruchung nur kleiner seitlicher Freiräume, die ein Öffnen der gesamten Seitenwand 4 auch auf zweigleisigen Strekkenabschnitten bei Gegenverkehr zulassen.

Der in Fig. 3 dargestellte Eisenbahngüterwagen weist zusätzlich eine den Boden 3 überragende Ladebordwand 21 auf, die nach außen um mindestens 90 ° abschwenkbar ist. Zum Verschwenken der Ladebordwand 21 ist dem Antriebsgetriebe 15 ein zur Ebene des Bodens 3 weisendes starres Stellmittel 22 zugeordnet, das über eine Getriebekette 23 die Ladebordwand 21 verschwenkt. Dabei ist das starre Stellmittel 22 an seinem oberen Ende im Gelenk 24 mit einem Hebel 25 verbunden, der einerseits wagen- und ortsfest im Lager 26 festgelegt ist und andererseits über die Stellspindel 14 höhenverstellbar geführt ist. Die am unteren Ende des Stellmittels 22 angelenkte Getriebekette 23 (Fig. 4) weist einen Umlenkhebel 27 auf, der orts- und wagenfest gelagert ist und an dessen einem Arm 27a das Stellmittel 22 angreift und an dessen anderem Arm 27b eine sich bis unter die Ebene des Bodens 3 erstreckende Koppelstange 28 angelenkt ist. Die Koppelstange 28 ist mit dem einen Arm 29a eines im Untergestell 30 gelagerten Winkelhebels 29 gelenkig verbunden, dessen anderer Arm 29b über ein Gelenk 31 und einen Koppelsteg 32 sowie Gelenk 33 mit einer um mindestens 90 ° verschwenkbaren Schwinge 34 verbunden ist, die im Untergestell 30 im Lager 35 gelagert ist. Der Koppelsteg 32 und der Arm 29b des Winkelhebels 29 befinden sich bei geschlossener Ladebordwand 21 in Strecklage. Die Schwinge 34 ist als Ladebordwand 21 ausgebildet oder ist mit dieser starr verbunden.

Durch Drehen der Stellspindel 14 für die Druckstange 13 wird der im Lager 26 orts- und wagenfest gelagerte Hebel 25 am anderen Ende auf der Stellspindel 14 höhenverstellt. Beim Öffnungsvorgang schwenkt der Hebel 25 nach oben aus und hebt das an ihm im Gelenk 24 befestigte nach unten zum Boden 3 weisende Stellmittel 22 an. Das Stellmittel 22 betätigt bei Richtungsumkehr über den Umlenkhebel 27 die Koppelstange 28. Die Koppelstange 28 wird nach unten höhenverstellt und verschwenkt den Arm 29b des Winkelhebels 29 in Richtung auf die Koppelstange 28. Der im Gelenk 33 des Arms 29b angelenkte Koppelsteg 32 verschwenkt die im Lager 35 untergestellfest gelagerte Schwinge 34 um den vorgegebenen Drehwinkel.

Somit ist ein gleichzeitiges Verschwenken der Ladebordwand 21 und des Seitenwand-Schrägbereiches 7 sowie eine Höhenverstellung des flexiblen Wandteiles 8 über ein Betätigungsmittel 12 mit einer Antriebswelle 16 und einem Antriebsgetriebe 15 bei geringem Kraft- und Zeitaufwand möglich.

## Patentansprüche

1. Betätigungseinrichtung für eine bewegliche Seitenwand oder Abschnitte einer Seitenwand eines gedeckten Eisenbahngüterwagens, der ein festes Dach (2), feste Stirnwände (1) und einen festen Boden (3) sowie öffnungsfähige Seitenwände (4) mit im oberen Bereich zum Dach hin abgewinkeltem Seitenwand-Schrägbereich (7) aufweist, welcher einerseits mittels Stellmittel (10) nach oben schwenkbar am Dach angeordnet ist und andererseits an seinem anderen Ende ein flexibles, einen oder den senkrechten Teil der Seitenwand bildendes Wandteil trägt, das seinerseits mittels Stellmittel höhenverstellbar ausgebildet ist, **dadurch gekennzeichnet,** daß am Seitenwand-Schrägbereich (7) eine Druckstange (13) gelenkig angeordnet ist, die an ihrem anderen Ende auf einer Stellspindel (14) höhenverstellbar geführt ist und die Stellspindel (14) an der Stirnwand (1) gelagert und ihrem einen Ende ein Antriebsgetriebe (15) mit einer im günstigen Greifbereich des Bedienungspersonals angeordneten Antriebswelle (16) zugeordnet ist und daß das flexible Wandteil (8) mindestens einen Seilzug (17) aufweist, der an einem Ende am unteren Bereich des flexiblen Wandteils (8) befestigt und nach oben zum Seitenwand-Schrägbereich (7) geführt ist und welcher über am SeitenwandSchrägbereich (7) angeordnete Umlenkrollen (18) in Richtung Stirnwand (1) geführt und über eine an der Stirnwand (1) angeordnete, ortsfeste Umlenkrolle (19) in Schwenkebene des Seitenwand-Schrägbereichs (7) umgelenkt und am anderen Ende am Seitenwand-Schrägbereich (7) befestigt ist, derart, daß bei Abstandsänderungen zwischen Befestigung (20) und Umlenkrolle (19) durch Schwenken des Seitenwand-Schrägbereiches (7) das flexible Wandteil (8) der Höhe nach verstellt wird.

2. Betätigungseinrichtung für eine Seitenwand oder Abschnitte einer Seitenwand (4) eines Eisenbahngüterwagens nach Anspruch 1, **dadurch gekennzeichnet,** daß die Betätigungseinrichtung ein zur Ebene des Bodens (3) weisendes starres Stellmittel (22) aufweist, das über eine Getriebekette (23) eine den Boden (3) überragende, verschwenkbare Ladebordwand (21) beaufschlagt.

3. Betätigungseinrichtung nach Anspruch 2, **dadurch gekennzeichnet,** daß einerseits das öffnen der Seitenwand (4) durch Abschwenken der Ladebordwand (21) und gleichzeitiges Aufschwenken des Seitenwand-Schrägbereiches (7) und andererseits das Schließen der Seitenwand (4) durch Hochschwenken der Ladebordwand (21) und gleichzeitiges Niederschwenken des Seitenwand-Schrägbereiches (7) erfolgt, wobei ein gemeinsames Betätigungsmittel (12) sowohl für das Stellmittel (10) des Seitenwand-Schrägbereiches (7) als auch für das der Ladebordwand (21) zugeordnete Stellmittel (22) vorgesehen ist.

4. Betätigungseinrichtung nach Anspruch 2, **dadurch gekennzeichnet,** daß das starre Stellmittel (22) an seinem oberen Ende im Gelenk (24) an einem Hebel (25) angelenkt ist, der einerseits wagen-und ortsfest im Lager (26) gelagert und andererseits über die Stellspindel (14) höhenverstellbar geführt ist.

5. Betätigungseinrichtung nach mindestens einem der Ansprüche 2 - 4, **dadurch gekennzeichnet,** daß die Getriebekette (23) einen Umlenkhebel (27) aufweist, der orts- und wagenfest gelagert ist und an dessen einem Arm (27a) das starre Stellmittel (22) angreift und an dessen anderem Arm (27b) eine sich bis unter die Ebene des Bodens (3) erstreckende Koppelstange (28) angelenkt ist, die an den einen Arm (29a) eines im Untergestell (30) gelagerten Winkelhebels (29) angreift, dessen anderer Arm (29b) über ein Gelenk (31) und einen Koppelsteg (32) sowie Gelenk (33) mit einer um 90° verschwenkbaren Schwinge (34) verbunden ist, die als Ladebordwand (21) ausgebildet oder mit dieser starr verbunden ist.

## Claims

1. An operating device for a moveable side wall or portions of a side wall of a covered railway goods wagon which comprises a fixed roof (2), fixed end walls (1) and a fixed floor (3) and openable side walls (4) with a side wall sloping zone (7) which in its upper region is bent towards the roof and which on one hand is attached to the roof so as to be able to be swung upwards by control means (10) and on the other hand at its other end bears a flexible wall component which forms a or the vertical part of the side wall and which is itself designed so as to be vertically adjustable by control means, characterised in that a strut (13) is articulated to the side wall sloping zone (7), which strut (13) is guided at its other end on an adjusting spindle (14) so as to be vertically adjustable and the adjusting spindle (14) is mounted on the end wall (1) and one of its ends is assigned a drive gear (15) with a drive shaft (16) arranged in a favourable access zone for the operating personnel, and that the flexible wall component (8) comprises at least one cable line (17) which at one end is attached to the lower region of the flexible wall component (8) and is guided upwards towards the side wall sloping zone (7) and which is guided via deflecting rollers (18), arranged on the side wall sloping zone (7), towards the end wall (1) and is deflected via a rigidly mounted deflecting roller (19), arranged on the end wall (1), into the pivoting plane of the side wall sloping zone (7) and at the other end is attached to the side wall sloping zone (7), in such manner that in the event of changes in the distance between the fixing means (20) and the deflecting roller (19) the flexible wall component (8) is adjusted in the vertical direction by pivoting the side wall sloping zone (7).

2. An operating device for a side wall or portions of a side wall (4) of a railway goods wagon as claimed in Claim 1, characterised in that the operating device comprises rigid control means (22) which face towards the plane of the floor (3) and which, via a drive train (23), act upon a hinged, loading sideboard (21) which projects beyond the floor (3).

3. An operating device as claimed in Claim 2, characterised in that on the one hand the opening of the side wall (4) is effected by the swinging downwards of the loading sideboard (21) and the simultaneous swinging upwards of the side wall sloping zone (7), and on the other hand the closure of the side wall (4) is effected by the swinging upwards of the loading sideboard (21) and the simultaneous swinging downwards of the side wall sloping zone (7), where common operating means (12) are provided both for the control means (10) of the side wall sloping zone (7) and for the control means (22) assigned to the loading sideboard (21).

4. An operating device as claimed in Claim 2, characterised in that at its upper end the rigid control means (22) are articulated in the joint (24) to a lever (25) which on one side is rigidly mounted in the bearing (26) so as to be fixed to the wagon and on the other side is guided so as to be vertically adjustable via the adjusting spindle (14).

5. An operating device as claimed in at least one of Claims 2 - 4, characterised in that the drive train (23) comprises a deflecting lever (27) which is rigidly mounted so as to be fixed to the wagon and one arm (27a) of which is acted upon by the rigid control means (22) and the other arm (27b) of which is articulated to a coupling rod (28b) which extends to below the plane of the floor (3) and which acts upon one arm (29a) of a bellcrank (29) which is mounted in the chassis (30) and the other arm (29b) of which is connected via a joint (31) and via a coupling web (32) and joint (33) to a swinging arm (34) which can be pivoted by an angle of 90x and which has the form of a loading sideboard (21) or is rigidly connected thereto.

## Revendications

1. Dispositif d'actionnement pour une paroi latérale mobile ou des parties d'une paroi latérale d'un wagon de chemin de fer couvert comportant un toit fixe (2), des parois frontales fixées (1) et un fond fixe (3) ainsi que des parois latérales (4) aptes à s'ouvrir et pourvues d'une zone inclinée de paroi latérale (7) qui est coudée en direction du toit, dans sa zone supérieure, et qui est disposée, d'une part, au niveau du toit pour pouvoir pivoter vers le haut à l'aide de moyens de commande (10) et porte, d'autre part, à son autre extrémité, une partie de paroi flexible définissant une ou la partie verticale de la paroi latérale et conçue elle-même pour être déplacée en hauteur à l'aide de moyens de commande, caractérisé en ce qu'il est prévu, au niveau de la zone inclinée de paroi latérale (7), un tige de compression (13), disposée de manière articulée, qui est guidée, à son autre extrémité, sur une broche de commande (14) pour pouvoir être déplacée en hauteur, ladite broche de commande (14) est montée au niveau de la paroi frontale (1) et il est prévu, associé à sa première extrémité, un mécanisme d'entraînement (15) comportant un arbre d'entraînement (16) disposé dans une zone de manipulation avantageuse pour le personnel de service, et en ce que la partie de paroi flexible (8) possède au moins un câble de commande (17) qui est fixé, à une extrémité, à la zone inférieure de la partie de paroi flexible (8) et est guidé vers le haut en direction de la zone inclinée de paroi latérale (7), et qui est guidé en direction de la paroi frontale (1) par l'intermédiaire de poulies de renvoi (18) disposées au niveau de la zone inclinée de paroi latérale (7), est dévié dans le plan de pivotement de la zone inclinée de paroi latérale (7) par l'intermédiaire d'une poulie de renvoi (19) stationnaire disposée au niveau de la paroi frontale (1), et est fixé, au niveau de l'autre extrémité, à la zone inclinée de paroi latérale (7), de telle sorte que, lors de variations d'écartement entre la fixation (20) et la poulie de renvoi (19) dues à un pivotement de la zone inclinée de paroi latérale (7), la partie de paroi flexible (8) soit déplacée en hauteur.

2. Dispositif d'actionnement pour une paroi latérale ou des parties d'une paroi latérale (4) d'un wagon de chemin de fer selon la revendication 1, caractérisé en ce que le dispositif d'actionnement possède un moyen de commande rigide (22) dirigé vers le plan du fond (3) et qui sollicite, par l'intermédiaire d'une chaîne de transmission (23), une paroi formant rebord de chargement pivotante (21) faisant saillie par rapport au fond (3).

3. Dispositif d'actionnement selon la revendication 2, caractérisé en ce que, d'une part, l'ouverture de la paroi latérale (4) se fait grâce au pivotement de la paroi formant rebord de chargement (21) et à l'ouverture par pivotement simultanée de la zone inclinée de paroi latérale (7) et, d'autre part, la fermeture de la paroi latérale (4) se fait grâce au relèvement par pivotement de la paroi formant rebord de chargement (21) et à l'abaissement par pivotement simultané de la zone inclinée de paroi latérale (7), un moyen d'actionnement commun (12) étant prévu non seulement pour le moyen de commande (10) de la zone inclinée de paroi latérale (7), mais également pour le moyen de commande (22) associé à la paroi formant rebord de chargement (21).

4. Dispositif d'actionnement selon la revendication 2, caractérisé en ce que le moyen de commande rigide (22) est articulé, au niveau de son extrémité supérieure située dans le joint articulé (24), à un levier (25) qui est monte, solidaire du wagon et stationnaire, dans le palier (26), d'un côté, et guidé, pour pouvoir être déplacée en hauteur par l'intermédiaire de la broche de commande (14), de l'autre côté.

5. Dispositif d'actionnement selon l'une au moins des revendications 2 à 4, caractérisé en ce que la chaîne de transmission (23) possède un levier de renvoi (27) qui est monté de façon stationnaire et solidaire du wagon et avec le premier bras (27a) duquel le moyen de commande rigide (22) est en contact tandis qu'il est prévu, articulée à son second bras (27b), une bielle d'accouplement (28) qui s'étend jusque sous le plan du fond (3) et qui est en contact avec le premier bras (29a) d'un levier coudé (29) monté dans le châssis (30) tandis que le second bras (29b) est relié, par l'intermédiaire d'un joint articulé (31), d'une barre d'accouplement (32) et d'un joint articulé (33), à une bielle oscillante (34) apte à pivoter de 90°, qui est conçue comme une paroi formant rebord de chargement (21) ou reliée à celle-ci de façon rigide.
